# FASCICULE DE BREVET EUROPEEN

(11) **EP 1 044 349 B1**
(45) Date de publication et mention de la délivrance du brevet: **31.03.2004**
(21) Numéro de dépôt: 99950851.8
(22) Date de dépôt: 27.10.1999
(51) Int. Cl.: F28F 9/00, F04D 29/60, F04D 29/58

(54) **MODULE D'ECHANGE DE CHALEUR COMPRENANT UNE BUSE DE VENTILATEUR ET UN ECHANGEUR DE CHALEUR, EN PARTICULIER POUR VEHICULE AUTOMOBILE**
WÄRMEAUSTAUSCHMODUL MIT LÜFTERHAUBE UND WÄRMETAUSCHER INSBESONDERE FÜR KRAFTFAHRZEUG
AUTOMOBILE HEAT EXCHANGER MODULE COMPRISING A FAN SHROUD AND A HEAT EXCHANGER, IN PARTICULAR FOR MOTOR VEHICLE

(30) Priorité: 29.10.1998 FR 9813586
(43) Date de publication de la demande: 18.10.2000
(73) Titulaire: VALEO THERMIQUE MOTEUR, 78321 La Verrière (FR)
(72) Inventeur: MAHE, Christian, F-78490 Le Tremblay sur Mauldre (FR); MARTINS, Carlos, Alberto, F-94800 Villejuif (FR)
(86) Numéro de dépôt international: PCT/FR1999/002618
(87) Numéro de publication internationale: WO 2000/026599

(56) Documents cités:
- EP-A- 0 219 021
- DE-A- 3 744 644
- DE-U- 29 712 351

## Description

L'invention se rapporte à un module d'échange de chaleur comprenant une buse de ventilateur assemblée à un échangeur de chaleur à deux boîtes collectrices selon le preambule de la revendication 1. Un tel module est montré dans DE-A-3 744 644.

Il est déjà connu d'assembler une buse de ventilateur sur un échangeur de chaleur, tel qu'un radiateur de refroidissement d'un moteur de véhicule automobile. Dans une telle application, la buse de ventilateur est équipée d'un ou plusieurs groupes moto-ventilateurs pour canaliser un flux d'air propre à balayer le corps ou faisceau de l'échangeur de chaleur.

Généralement, la buse de ventilateur est munie de pattes qui sont fixées sur les boîtes collectrices de l'échangeur de chaleur par l'intermédiaire de vis ou analogues. Il s'agit habituellement de vis auto-taraudeuses introduites dans des plots ou bossages spécialement aménagés sur les boîtes collectrices de l'échangeur de chaleur.

Un tel assemblage constitue une opération longue et peut compatible avec les cadences élevées des chaînes d'assemblage ou de montage de l'industrie automobile.

L'invention a principalement pour but de surmonter un tel inconvénient.

Elle propose à cet effet un module d'échange de chaleur du type défini en introduction, dans lequel la buse de ventilateur comprend au moins deux plots qui s'étendent à partir d'un premier côté de la buse et qui sont propres à s'engager dans des logements correspondants d'une première boîte collectrice de l'échangeur de chaleur, ainsi qu'au moins deux pattes élastiques d'encliquetage qui s'étendent à partir d'un deuxième côté de la buse de ventilateur dans une direction opposée aux plots, lesdites pattes étant munies chacune d'une ouverture propre à livrer passage à un ergot faisant saillie d'une face latérale d'une deuxième boîte collectrice de l'échangeur de chaleur.

Ainsi, pour réaliser l'assemblage de la buse de ventilateur sur l'échangeur de chaleur, il suffit d'engager les plots de la buse dans les logements de la première boîte collectrice et d'engager les ergots de la buse dans les ouvertures correspondantes des pattes d'encliquetage. Cet assemblage permet de réaliser un module sans nécessiter de faire appel à des vis de fixation ou analogues, et à des outils.

Dans une forme de réalisation préférée de l'invention, chaque patte d'encliquetage dépend d'un étrier qui est rattaché au deuxième côté de la buse de ventilateur et qui ménage une ouverture susceptible d'être traversée par un pion solidaire d'une paroi d'extrémité de la boîte collectrice, en sorte que l'assemblage de la buse de ventilateur sur l'échangeur de chaleur comprend une phase finale d'introduction dans laquelle les plots pénètrent dans les logements et simultanément les pions pénètrent dans les ouvertures des étriers.

Selon encore une autre caractéristique de l'invention, chaque étrier comprend un pont dans lequel est formée l'ouverture, et auquel se rattache la patte d'encliquetage, ainsi que deux branches reliant le pont au deuxième côté de la buse de ventilateur, en sorte que, lors de la phase finale de l'introduction, la patte d'encliquetage s'écarte d'abord latéralement sous l'action de l'ergot puis se rapproche en laissant l'ergot pénétrer dans l'ouverture de la patte d'encliquetage.

Avantageusement, chaque ergot comprend une paroi en pente, formant rampe, pour faciliter l'écartement de la patte d'encliquetage.

Dans une forme de réalisation préférée de l'invention, la buse de ventilateur comprend deux pattes d'encliquetage, espacées, dont l'une est propre à assurer une référence de positionnement et l'autre à rattraper une dispersion entre la deuxième boîte collectrice et la buse de ventilateur.

De préférence, les logements de la première boîte collectrice sont formés chacun par un étrier en U.

Dans une forme de réalisation préférée de l'invention, la buse de ventilateur comprend trois plots espacés propres à s'engager respectivement dans trois logements de la première boîte collectrice.

De façon avantageuse, la buse de ventilateur ainsi que ses plots et ses pattes d'encliquetage sont réalisés d'une seule pièce par moulage d'une matière plastique.

Egalement, il est avantageux que la première boîte collectrice et ses logements soient réalisés d'une seule pièce par moulage d'une matière plastique. De même, la deuxième boîte collectrice et ses ergots sont réalisés avantageusement d'une seule pièce par moulage d'une matière plastique.

Dans une forme de réalisation préférée de l'invention, la première boîte collectrice et la deuxième boîte collectrice sont prévues pour s'étendre horizontalement, respectivement en partie inférieure et en partie supérieure de l'échangeur de chaleur.

Dans une application préférentielle de l'invention, l'échangeur de chaleur constitue un radiateur de refroidissement d'un moteur de véhicule automobile.

Dans la description qui suit, faite à titre d'exemple, on se réfère aux dessins annexés, sur lesquels :
La Figure 1 est une vue partielle en perspective d'un module selon l'invention comprenant une buse de ventilateur assemblée sur un échangeur de chaleur ;
La Figure 2 est une vue partielle en perspective de la buse de ventilateur du module de la figure 1 ;
La Figure 3 est une vue partielle en perspective de l'échangeur de chaleur faisant partie du module de la figure 1 ; et
La Figure 4 est une vue en coupe verticale du module de la figure 1.

Le module représenté aux figures 1 et 4 comprend un échangeur de chaleur 10, constitué ici d'un radiateur de refroidissement d'un moteur de véhicule automobile, sur lequel est assemblée une buse de ventilateur 12.

L'échangeur de chaleur 10 comprend un corps ou faisceau 14 formé de tubes verticaux (non représentés) et reliés respectivement à une première boîte collectrice 16 et à une deuxième boîte collectrice 18. Ces deux boîtes collectrices sont à direction générale horizontale et sont prévues pour être placées respectivement en partie inférieure et en partie supérieure de l'échangeur de chaleur.

Ce dernier comprend une tubulure d'entrée 20 et une tubulure de sortie 22 (figure 1) servant respectivement à l'admission et à l'évacuation d'un liquide parcourant l'échangeur de chaleur, dans l'exemple un liquide de refroidissement d'un moteur de véhicule automobile. Ainsi, ce liquide parcourt l'échangeur de chaleur dans une direction verticale descendante.

Les boîtes collectrices 16 et 18 sont réalisées par moulage d'une matière plastique, par exemple du type polypropylène.

La buse de ventilateur 12 comprend (figure 1) une plaque de fond 24 de forme générale rectangulaire qui est prévue pour s'étendre parallèlement et en vis-à-vis d'une grande face 26 (figure 4) du corps 14 de l'échangeur. Cette plaque de fond ménage une ouverture circulaire 28 (figure 1) destinée à loger un groupe moto-ventilateur (non représenté) comprenant un moteur électrique entraînant une hélice. Ce groupe moto-ventilateur est supporté par une structure ouverte 30 rattachée à une paroi cylindrique circulaire 32 rattachée à la plaque de fond 24. L'ensemble constitué par la plaque de fond 24, la structure ouverte 30 et la paroi cylindrique 32 est réalisé d'une seule pièce par moulage d'une matière plastique, en particulier du type polypropylène, pour constituer la buse de ventilateur dans son ensemble.

Cette buse de ventilateur est prévue pour être assemblée à l'échangeur de chaleur, de manière que le groupe moto-ventilateur puisse forcer un flux d'air, par soufflage ou par aspiration, et que ce flux soit canalisé pour balayer le corps 14 de l'échangeur de chaleur et refroidir le liquide qui parcourt cet échangeur de chaleur.

Pour réaliser cet assemblage, l'invention prévoit que la buse de ventilateur 12 comprend, en partie inférieure, trois plots 34 (dont deux seulement sont visibles sur la figure 1). Ces plots s'étendent à partir d'un premier côté 36 (côté horizontal inférieur) de la buse 12 et sont dirigés verticalement vers le bas. Ces plots s'étendent ainsi sensiblement dans le plan défini par la plaque de fond 24 de la buse 12. On prévoit avantageusement un plot central encadré par deux plots latéraux, ces plots étant venus de moulage avec la buse de ventilateur 12.

Ces trois plots 34 sont propres à s'engager dans des logements respectifs 38 formés par des étriers 40 en forme de U, venus de moulage avec la boîte collectrice 16 (figures 1 et 4). Ainsi, les plots 34 peuvent être introduits simultanément dans les logements 38 par un mouvement descendant sensiblement vertical.

La buse de ventilateur 12 comprend en outre deux pattes d'encliquetage 42 (figures 1, 2 et 4) dont une seule est visible sur la figure 1. Ces deux pattes sont rattachées toutes deux à un deuxième côté 44 (côté horizontal supérieur) de la buse 12, de manière à s'étendre à l'opposé des plots 34.

Chacune des pattes 42 (figure 2) dépend d'un étrier 46 qui est rattaché au deuxième côté 44 de la buse de ventilateur. Plus particulièrement, cet étrier 46 comprend un pont 48 auquel se rattache la patte d'encliquetage, ainsi que deux branches parallèles 50 reliant le pont 48 au côté 44 de la buse de ventilateur. Ces branches 50 s'étendent dans le prolongement de la plaque de fond 24 de la buse. Le pont 48 constitue une plaque de forme générale rectangulaire qui s'étend dans un plan sensiblement perpendiculaire à celui de la plaque de fond 24 et qui est pourvu d'une ouverture 70.

La patte 42 est une patte élastique qui présente une extrémité 52 reliée au pont 48 et une extrémité recourbée 54 dirigée vers le côté 44 de la buse et qui s'étend parallèlement à ce côté. La patte 42 est susceptible de s'écarter élastiquement tout en se débattant à l'intérieur du logement 56 qui est délimité entre les deux branches parallèles 50.

Cette patte 42 comporte une ouverture intérieure 58 propre à livrer passage à un ergot 60 (figures 1, 3 et 4) faisant saillie d'une face latérale 62 de la boîte collectrice 18. Chaque ergot 60 comprend une paroi en pente 64 formant rampe.

A proximité de chaque ergot 60 est prévu un pion 66 (figures 1, 3 et 4) qui s'étend à partir d'une face d'extrémité 68 de la boîte collectrice 18, cette paroi d'extrémité étant sensiblement perpendiculaire à la paroi latérale 62 dont dépend l'ergot 60.

Les pattes d'encliquetage 42 et les étriers correspondants 46 sont venus de moulage avec la buse de ventilateur 12. De même, les ergots 60 et les pions 66 sont venus de moulage avec la boîte collectrice 18.

Pour réaliser l'assemblage de la buse de ventilateur sur l'échangeur de chaleur, il suffit d'engager d'abord simultanément les trois plots 34 dans les logements correspondants 38 de la boîte collectrice 16, puis de faire pivoter la buse 12 pour rapprocher le côté 44 de la buse de la boîte collectrice supérieure 18. Ce mouvement de rapprochement s'effectue essentiellement par un mouvement pivotant ou pendulaire. Ensuite, lorsque les pions 66 sont en regard des ouvertures 70 des étriers 46, il suffit de déplacer la buse par un mouvement de translation. Ceci permet aux plots 34 de s'engager complètement dans les logements 38 et aux pions 66 de s'engager complètement dans les ouvertures 70. Pendant cette phase finale d'introduction, les pattes d'encliquetage 52 s'écartent d'abord, sous l'action des rampes 64 des ergots 60 puis se rapprochent à nouveau lorsque les ergots 60 s'engagent dans les ouvertures 58 des pattes 42. Les pattes d'encliquetage assurent alors le verrouillage de la buse et de l'échangeur qui sont maintenus immobilisés l'un par rapport à l'autre.

Il est à noter que les pattes d'encliquetage 42 ne sont pas forcément strictement identiques. Ainsi, il est avantageux que l'une de ces pattes soit propre à assurer une référence de positionnement et que l'autre soit propre à rattraper une dispersion entre la boîte collectrice 18 et la buse de ventilateur 12.

Bien entendu, l'invention n'est pas limitée à la forme de réalisation décrite précédemment à titre d'exemple et s'étend à d'autres variantes.

Dans tous les cas, l'assemblage de la buse sur l'échangeur s'effectue de manière sûre sans qu'il soit nécessaire d'utiliser des moyens de fixation du type vis ou analogues, et des outils.

Bien que l'invention ait été décrite en référence particulière à un échangeur de chaleur comprenant deux boîtes collectrices horizontales, elle pourrait s'appliquer à d'autres types d'échangeurs de chaleur, en particulier à boîtes collectrices verticales.

## Revendications

1. Module d'échange de chaleur comprenant une buse de ventilateur (12) assemblée à un échangeur de chaleur (10) à deux boîtes collectrices (16, 18), la buse de ventilateur (12) comprenant au moins deux plots (34) qui s'étendent à partir d'un premier côté (36) de la buse et qui sont propres à s'engager dans des logements correspondants (38) d'une première boîte collectrice (16) de l'échangeur de chaleur, ainsi que des pattes élastiques d'encliquetage (42) qui s'étendent à partir d'un deuxième côté (44) de la buse, lesdites pattes d'encliquetage (42) étant munies chacune d'une ouverture (58) propre à livrer passage à un ergot (60) faisant saillie d'une face latérale (62) d'une deuxième boîte collectrice (18) de l'échangeur de chaleur,
**caractérisé en ce que** lesdites pattes d'encliquetage (42) s'étendent dans une direction opposée aux plots (34).

2. Module selon la revendication 1, **caractérisé en ce que** chaque patte d'encliquetage (42) dépend d'un étrier (46) qui est rattaché au deuxième côté (44) de la buse de ventilateur et qui ménage une ouverture (70) susceptible d'être traversée par un pion (66) solidaire d'une paroi d'extrémité (68) de la deuxième boîte collectrice (18) en sorte que l'assemblage de la buse de ventilateur sur l'échangeur de chaleur comprend une phase d'introduction dans laquelle les plots (34) pénètrent dans les logements respectifs (38) et simultanément les pions (66) pénètrent dans les ouvertures (70) des étriers.

3. Module selon la revendication 2, **caractérisé en ce que** chaque étrier (46) comprend un pont (48) dans lequel est formée l'ouverture (70), et auquel se rattache la patte d'encliquetage (42), ainsi que deux branches (50) reliant le pont (48) au deuxième côté (44) de la buse de ventilateur, en sorte que, lors de la phase finale d'introduction, la patte d'encliquetage (42) s'écarte d'abord latéralement sous l'action de l'ergot (60) puis se rapproche en laissant l'ergot pénétrer dans l'ouverture (58) de la patte d'encliquetage.

4. Module selon la revendication 3, **caractérisé en ce que** chaque ergot (60) comprend une paroi en pente (64), formant rampe, pour faciliter l'écartement de la patte d'encliquetage (42).

5. Module selon l'une des revendications 1 à 4, **caractérisé en ce que** la buse de ventilateur (12) comprend deux pattes d'encliquetage espacées (42), dont l'une est propre à assurer une référence de positionnement et l'autre à rattraper une dispersion entre la deuxième boîte collectrice (18) et la buse de ventilateur (12).

6. Module selon l'une des revendications 1 à 5, **caractérisé en ce que** les logements (38) de la première boîte collectrice (16) sont formés chacun par un étrier (40) en U.

7. Module selon l'une des revendications 1 à 6, **caractérisé en ce que** la buse de ventilateur (12) comprend trois plots (34) espacés propres à s'engager respectivement dans trois logements (38) de la première boîte collectrice (16).

8. Module selon l'une des revendications 1 à 7, **caractérisé en ce que** la buse de ventilateur (12) ainsi que ses plots (34) et ses pattes d'encliquetage (42) sont réalisés d'une seule pièce par moulage d'une matière plastique.

9. Module selon l'une des revendications 1 à 8, **caractérisé en ce que** la première boîte collectrice (16) et ses logements (38) sont réalisés d'une seule pièce par moulage d'une matière plastique.

10. Module selon l'une des revendications 1 à 9, **caractérisé en ce que** la deuxième boîte collectrice (18) et ses ergots (60) sont réalisés d'une seule pièce par moulage d'une matière plastique.

11. Module selon l'une des revendications 1 à 10, **caractérisé en ce que** la première boîte collectrice (16) et la deuxième boîte collectrice (18) sont prévues pour s'étendre horizontalement, respectivement en partie inférieure et en partie supérieure de l'échangeur de chaleur.

12. Module selon l'une des revendications 1 à 11, **caractérisé en ce que** l'échangeur de chaleur (10) constitue un radiateur de refroidissement d'un moteur de véhicule automobile.

## Claims

1. Heat exchange module comprising a fan shroud (12) assembled on a heat exchanger (10) having two header boxes (16, 18), the fan shroud (12) comprising at least two stubs (34) that extend from a first side (36) of the shroud and are able to engage in corresponding housings (38) of a first header box (16) of the heat exchanger, and also elastic snap-in tabs (42) that extend from a second side (44) of the shroud, the said snap-in tabs (42) each being fitted with an opening (58) able to let through a lug (60) projecting from a lateral face (62) of a second header box (18) of the heat exchanger, **characterized in that** the said snap-in tabs (42) extend in an opposite direction to the stubs (34).

2. Module according to Claim 1, **characterized in that** each snap-in tab (42) hangs down from a yoke (46) that is attached to the second side (44) of the fan shroud and that makes an opening (70) through which can pass a stud (66) integral with an end wall (68) of the second header box (18) in such a way that the assembly of the fan shroud on the heat exchanger comprises an introduction phase in which the stubs (34) enter the respective housings (38) and simultaneously the studs (66) enter the openings (70) in the yokes.

3. Module according to Claim 2, **characterized in that** each yoke (46) comprises a bridge (48) in which the opening (70) is formed, and to which the snap-in tab (42) is attached, and also two branches (50) connecting the bridge (48) to the second side (44) of the fan shroud, in such a way that, during the final introduction phase, the snap-in tab (42) first moves away laterally under the action of the lug (60) and then moves back in again, thereby allowing the lug to enter the opening (58) in the snap-in tab.

4. Module according to Claim 3, **characterized in that** each lug (60) comprises a sloping wall (64), forming a ramp, in order to make it easier for the snap-in tab (42) to be moved away.

5. Module according to one of Claims 1 to 4, **characterized in that** the fan shroud (12) comprises two spaced-apart snap-in tabs (42), one of which is able to provide a positioning reference and the other of which is able to accommodate the disparity between the second header box (18) and the fan shroud (12).

6. Module according to one of Claims 1 to 5, **characterized in that** the housings (38) of the first header box (16) are each formed by a U-shaped yoke (40).

7. Module according to one of Claims 1 to 6, **characterized in that** the fan shroud (12) comprises three spaced-apart stubs (34) able to engage respectively in three housings (38) of the first header box (16).

8. Module according to one of Claims 1 to 7, **characterized in that** the fan shroud (12) and also its stubs (34) and its snap-in tabs (42) are produced as a single piece by moulding a plastic.

9. Module according to one of Claims 1 to 8, **characterized in that** the first header box (16) and its housings (38) are produced as a single piece by moulding a plastic.

10. Module according to one of Claims 1 to 9, **characterized in that** the second header box (18) and its lugs (60) are produced as a single piece by moulding a plastic.

11. Module according to one of Claims 1 to 10, **characterized in that** the first header box (16) and the second header box (18) are designed to extend horizontally, at the lower part and at the upper part of the heat exchanger, respectively.

12. Module according to one of Claims 1 to 11, **characterized in that** the heat exchanger (10) constitutes a radiator for cooling a motor vehicle engine.

## Patentansprüche

1. Wärmetauschermodul mit einer Ventilatordüse (12), die an einen Wärmetauscher (10) mit zwei Sammelkästen (16, 18) angefügt ist, wobei die Ventilatordüse (12) zumindest zwei Steckzapfen (34), die sich von einer ersten Seite (36) der Düse aus erstrecken und die geeignet sind, in entsprechende Aufnahmen (38) eines ersten Sammelkastens (16) des Wärmetauschers einzugreifen, sowie elastische Sperrklinkenklauen (42) umfasst, die sich von einer zweiten Seite (44) der Düse aus erstrecken, wobei die Sperrklinkenklauen (42) jeweils mit einer Öffnung (58) versehen sind, die geeignet ist, eine Nase (60) durchtreten zu lassen, die von einer Seitenfläche (62) eines zweiten Sammelkastens (18) des Wärmetauschers vorspringt,
**dadurch gekennzeichnet, dass** die Sperrklinkenklauen (42) sich in einer zu den Steckzapfen (34) entgegengesetzten Richtung erstrecken.

2. Modul nach Anspruch 1, **dadurch gekennzeichnet, dass** jede Sperrklinkenklaue (42) von einem Bügel (46) absteht, der an die zweite Seite (44) der Ventilatordüse angefügt ist und der eine Öffnung (70) aufweist, die von einem Zapfen (66) durchquert werden kann, der fest mit einer Endwand (68) des zweiten Sammelkastens (18) verbunden ist, so dass das Anfügen der Düse an den Wärmetauscher eine Phase des Einführens umfasst, in der die Steckzapfen (34) in die jeweiligen Aufnahmen (38) eindringen und zugleich die Zapfen (66) in die Öffnungen (70) der Bügel eindringen.

3. Modul nach Anspruch 2, **dadurch gekennzeichnet, dass** jeder Bügel (46) einen Mittelsteg (48), in dem die Öffnung (70) ausgebildet ist und an den die Sperrklinkenklaue (42) anschließt, sowie zwei Arme (50) umfasst, die den Mittelsteg (48) mit der zweiten Seite (44) der Ventilatordüse verbinden, so dass bei der abschließenden Einführungsphase die Sperrklinkenklaue (42) sich zunächst unter der Wirkung der Nase (60) seitlich entfernt und sich dann wieder nähert, wenn man die Nase in die Öffnung (58) der Sperrklinkenklaue eindringen lässt.

4. Modul nach Anspruch 3, **dadurch gekennzeichnet, dass** jede Nase (60) eine abfallende Wand (64) umfasst, die eine Rampe bildet, um das Ablösen der Sperrklinkenklaue (42) zu erleichtern.

5. Modul nach einem der Ansprüche 1 bis 4, **dadurch gekennzeichnet, dass** die Ventilatordüse (12) zwei beabstandete Sperrklinkenklauen (42) umfasst, von denen eine geeignet ist, für eine Positionierungsreferenz zu sorgen und die andere geeignet ist, eine Abweichung zwischen dem zweiten Sammelkasten (18) und der Ventilatordüse (12) auszugleichen.

6. Modul nach einem der Ansprüche 1 bis 5, **dadurch gekennzeichnet, dass** die Aufnahmen (38) des ersten Sammelkastens (16) jeweils durch einen U-förmigen Bügel (40) gebildet werden.

7. Modul nach einem der Ansprüche 1 bis 6, **dadurch gekennzeichnet, dass** die Ventilatordüse (12) drei Steckzapfen (34) umfasst, die geeignet beabstandet sind, um jeweils in drei Aufnahmen (38) des ersten Sammelkastens (16) einzugreifen.

8. Modul nach einem der Ansprüche 1 bis 7, **dadurch gekennzeichnet, dass** die Ventilatordüse (12) sowie ihre Steckzapfen (34) und ihre Sperrklinkenklauen (42) aus einem einzigen Stück durch Formung eines Kunststoffes gefertigt werden.

9. Modul nach einem der Ansprüche 1 bis 8, **dadurch gekennzeichnet, dass** der erste Sammelkasten (16) und seine Aufnahmen (38) aus einem einzigen Stück durch Formung eines Kunststoffes gefertigt werden.

10. Modul nach einem der Ansprüche 1 bis 9, **dadurch gekennzeichnet, dass** der zweite Sammelkasten (18) und seine Nasen (60) aus einem einzigen Stück durch Formung eines Kunststoffes gefertigt werden.

11. Modul nach einem der Ansprüche 1 bis 10, **dadurch gekennzeichnet, dass** der erste Sammelkasten (16) und der zweite Sammelkasten (18) dafür vorgesehen sind, sich horizontal im unteren Teil beziehungsweise im oberen Teil des Wärmetauschers zu erstrecken.

12. Modul nach einem der Ansprüche 1 bis 11, **dadurch gekennzeichnet, dass** der Wärmetauscher (10) einen Kühler eins Kraftfahrzeugmotors bildet.
